# EUROPÄISCHE PATENTSCHRIFT

(11) **EP 3 482 465 B1**
(45) Veröffentlichungstag und Bekanntmachung des Hinweises auf die Patenterteilung: **22.02.2023**
(21) Anmeldenummer: 18736845.1
(22) Anmeldetag: 27.06.2018
(51) Int. Cl.: H01R 13/24, H01R 24/50, H01R 12/73, H01R 13/17

(54) **FEDERBELASTETES INNENLEITER-KONTAKTELEMENT**
SPRING-LOADED INNER-CONDUCTOR CONTACT ELEMENT
ÉLÉMENT DE CONTACT À CONDUCTEUR INTERNE, SOLLICITÉ PAR UN RESSORT

(30) Priorität: 28.09.2017 DE 102017009065
(43) Veröffentlichungstag der Anmeldung: 15.05.2019
(73) Patentinhaber: Rosenberger Hochfrequenztechnik GmbH & Co. KG, 83413 Fridolfing (DE)
(72) Erfinder: SCHWARZ, Benedikt, 84518 Garching (DE); GRUBER, Andreas, 83404 Ainring (DE); HEUBECK, Johannes, 83413 Fridolfing (DE)
(86) Internationale Anmeldenummer: PCT/EP2018/067282
(87) Internationale Veröffentlichungsnummer: WO 2019/063149

(56) Entgegenhaltungen:
- EP-A1- 2 680 371
- EP-A1- 2 680 372
- WO-A1-01/22537
- WO-A1-2010/084405
- DE-A1-102005 033 915
- JP-A- 2004 047 268
- US-A- 5 427 535
- US-A- 6 079 987
- US-A1- 2004 029 433

## Beschreibung

### GEBIET DER ERFINDUNG

Die vorliegende Erfindung betrifft ein federbelastetes Innenleiter-Kontaktelement und eine Baugruppe, die dieses federbelastete Innenleiter-Kontaktelement enthält.

### TECHNISCHER HINTERGRUND

Als schnelle Datenübertragungsschnittstelle für hochfrequente Signale zwischen zwei Hochfrequenz-Bauteilen, beispielsweise zwei Leiterplatten mit jeweils einer Hochfrequenz-Elektronik, haben sich sogenannte Board-to-Board-Steckverbinder (deutsch: Leiterplatte-zu Leiterplatte-Steckverbinder) etabliert. Diese Board-to-Board-Steckverbinder haben die Aufgabe eine elektrische Verbindung für hochfrequente Signale zwischen den beiden Hochfrequenz-Bauteilen bei angepasstem Wellenwiderstand zu verwirklichen.

In einer besonderen Ausprägung sind die Außenleiterkontakte auf den beiden Hochfrequenz-Bauteilen über ein elektrisch leitendes und als Außenleiter dienendes Zwischenbauteil fest miteinander verbunden. Dieses elektrisch leitende Bauteil kann beispielsweise eine elektrisch leitende Hülse oder eine elektrisch leitende Platte mit einer Bohrung sein. In der Bohrung der Hülse oder der Platte ist für eine Hochfrequenz-Übertragung koaxial ein Innenleiter zwischen den beiden Hochfrequenz-Bauteilen angeordnet.

Während das als Außenleiter dienende Zwischenbauteil starr ausgeführt ist und typischerweise über eine Verschraubung, Verlötung oder Verschweißung mit den beiden Hochfrequenz-Bauteilen fest verbunden ist, muss der Innenleiter einen axialen Versatz zwischen den beiden Hochfrequenz-Bauteilen aufgrund einer fertigungsbedingten Ungenauigkeit in der Planarität zwischen den beiden Hochfrequenz-Bauteilen ausgleichen.

Zum Ausgleich eines veränderlichen Abstandes zwischen zwei Leiterplatten offenbart die JP 2004 047268 A1 im Fall einer Gleichstromkontaktierung zwei sich gegenseitig kontaktierende Kontaktstifte, die jeweils mit einer Leiterplatte verbunden sind und zueinander beweglich angeordnet sind. Die beiden Kontaktstifte werden durch ein elastisches Element vorgespannt, das zwischen Querflächen der beiden Kontaktstifte eingespannt ist.

In der US 6 0769 987 A wird ein veränderlicher Abstand zwischen zwei Leiterplatten durch ein zwischen zwei Metallplatten elastisch angeordnetes Leitungsstück verwirklicht. Die Metallplatten, die jeweils mit einer Leiterplatte verbunden sind, werden ebenfalls durch ein elastisches Element vorgespannt, das zwischen den Metallplatten eingespannt ist.

In der DE 10 2005 033 915 A wird ein veränderlicher Abstand zwischen zwei Leiterplatten durch einen Block aus Innenleiter, Isolator und Außenleiter realisiert, der jeweils aus einem leitenden bzw. einem nicht leitenden Elastomer hergestellt ist.

Die US 5,427,535 A offenbart zum Ausgleich eines veränderlichen Abstandes zwischen zwei Leiterplatten im Fall einer Gleichstromkontaktierung die Verwendung eines elastisch geformten Kontaktelements, das von einer elastischen Isolationsmasse umspritzt ist.

Die EP 2 680 371 A1 und die EP 2 680 372 A1 offenbaren jeweils einen Board-to-Board-Steckverbinder, der einen axialen und/oder einen rotatorischen Versatz zwischen zwei Leiterplatten ausgleichen kann.

Die US 2004/0029433 A1 offenbart schließlich einen Adapter zwischen zwei koaxialen Steckverbindern, der eine Elastizität quer zur Längsachse aufweist.

Zum Ausgleich des axialen Versatzes zwischen den beiden Hochfrequenz-Bauteilen wird der Innenleiter jeweils als sogenanntes SLC-Kontaktelement (englisch: spring loaded contact; deutsch: federnder Kontakt) realisiert. Beispielsweise aus der DE 20316337 U1 geht der Aufbau und die Funktionsweise eines derartigen SLC-Kontaktelements hervor.

Ein SLC-Kontaktelement weist hierbei einen Kontaktstift auf, der in einem buchsenförmigen Gehäuse federnd gelagert ist. Während das buchsenförmige Gehäuse typischerweise an dem einen Hochfrequenz-Bauteil fixiert ist, kontaktiert der Kontaktstift mit seiner Kontaktspitze das jeweils andere Hochfrequenz-Bauteil. Durch die Federung des Kontaktstiftes im buchsenförmigen Gehäuse ist ein ausreichender Kontaktdruck und damit ein sicherer elektrischer Kontakt zwischen der Kontaktspitze des Kontaktstiftes und einer zugehörigen Kontaktfläche auf dem jeweils anderen Hochfrequenz-Bauteil innerhalb eines bestimmten Bereiches für den Abstand zwischen den beiden Hochfrequenz-Bauteilen realisierbar.

Die Realisierung eines Board-to-Board-Steckverbinders auf SLC-Technologie für die Übertragung von Hochfrequenzsignalen benötigt nachteilig noch zu viele Einzelteile, was die Kosten für die Montage und die Logistik unnötig erhöht. Außerdem weisen derartige Board-to-Board-Steckverbinder nachteilig auch eine zu große geometrische Ausdehnung auf, um zukünftige Anforderungen an den Abstand zwischen mehreren in einem Raster oder in einer Reihe jeweils positionierten Hochfrequenz-Kontaktelementen in SLC-Technologie erfüllen zu können.

Dies ist ein Zustand, den es zu verbessern gilt.

### ZUSAMMENFASSUNG DER ERFINDUNG

Vor diesem Hintergrund liegt der vorliegenden Erfindung die Aufgabe zugrunde, für eine Hochfrequenz-Übertragung zwischen zwei Hochfrequenz-Bauteilen und gegebener fixierter Außenleiterkontaktierung zwischen den beiden Hochfrequenz-Bauteilen ein Innenleiter-Kontaktierung und eine Isolation zwischen Außenleiter- und Innenleiter-Kontaktierung anzugeben, die hinsichtlich der Größe und der Anzahl seiner Einzelteile minimiert ist.

Erfindungsgemäß wird diese Aufgabe durch ein federbelastetes Innenleiter-Kontaktelement mit den Merkmalen des Patentanspruchs 1 gelöst.

Demgemäß ist vorgesehen:
Ein federbelastetes Innenleiter-Kontaktelement mit
- mindestens einem Innenleiter und
- einem den mindestens einen Innenleiter umschließenden elastischen Element,
- wobei die axiale Erstreckung des mindestens einen Innenleiters veränderbar ist,
- wobei der mindestens eine Innenleiter jeweils metallisch ist,
- wobei das elastische Element aus einem elektrisch isolierenden Material hergestellt ist und
- an jedem Innenleiter fixiert ist,
- wobei das federbelastete Innenleiter-Kontaktelement derart eingerichtet ist, dass es in einem Außenleiter-Kontaktelement koaxial anordenbar ist,
- wobei aufgrund der Elastizität des elastischen Elements und der Fixierung des elastischen Elements an dem mindestens einen Innenleiter in einem gestauchten Zustand des elastischen Elements einem gestauchten Zustand des elastischen Elements eine Federkraft vom elastischen Element zum mindestes einen Innenleiter übertragbar ist,
- wobei das elektrisch isolierende Material des elastischen Elements ein Elastomer ist,
- wobei der mindestens eine Innenleiter jeweils ein massives, mit einem ersten Bauteil verbundenes oder kontaktierbares erstes Innenleiterteil und ein massives, mit einem zweiten Bauteil verbundenes oder kontaktierbares zweites Innenleiterteil umfasst,
- wobei jeweils das zweite Innenleiterteil das erste Innenleiter elektrisch kontaktiert und relativ zum ersten Innenleiterteil bewegbar ist,
- wobei das elastische Element zumindest an jedem zweiten Innenleiterteil fixiert ist,
- wobei in einem Mittenbereich zwischen zwei Endbereichen, die jeweils zu einem axialen Ende des elastischen Elements benachbart sind, die Steifigkeit des elastischen Elements gegenüber der Steifigkeit in den beiden Endbereichen reduziert ist.

Die der vorliegenden Erfindung zugrundeliegende Erkenntnis/Idee besteht darin, die beiden ursprünglich in zwei getrennten Bauteilen jeweils realisierten technischen Funktionen der elektrischen Isolierens (Isolator-Element) und des Aufbringens einer axialen Elastizität (Feder) in einem einzigen Bauteil zu verwirklichen. Hierzu wird erfindungsgemäß ein federbelastetes Innenleiter-Kontaktelement mit mindestens einem metallischen Innenleiter um ein elastisches Element aus einem elektrisch isolierenden Material ergänzt, das den mindestens einen Innenleiter umschließt. Ist das federbelastete Innenleiter-Kontaktelement zwischen den beiden Bauteilen einer Baugruppe, die bevorzugt Hochfrequenz-Bauteile einer Hochfrequenz-Baugruppe sind, und innerhalb von mindestens einem Außenleiter-Kontaktelement eingefügt, so dient das elastische Element aus elektrisch isolierenden Material als Isolator-Element innerhalb einer Hochfrequenz-Übertragungsstrecke zwischen den beiden Hochfrequenz-Bauteilen. Aufgrund seiner Elastizität und seiner Fixierung an dem mindestens einen Innenleiter kann das elastische Element im gestauchten Fall - wenn der mindestens eine in seiner axialen Erstreckung jeweils veränderbare Innenleiter bei Kontaktierung mit dem ersten und dem zweiten Bauteil ebenfalls gestaucht ist - auf den mindestens einen Innenleiter jeweils eine Federkraft übertragen, mit der der mindestens eine Innenleiter jeweils einen ausreichenden Kontaktdruck auf das erste und zweite Bauteil ausübt.

Der mindestens eine Innenleiter ist zur Realisierung einer elektrischen Verbindung für ein Hochfrequenzsignal zwischen einem ersten Bauteil und einem zweiten Bauteil jeweils metallisch ausgeführt. Bevorzugt ist er einzig metallisch ausgeführt und aus einem einzigen Metall hergestellt.

Auf diese Weise ist erfindungsgemäß eine kompakte Hochfrequenz-Übertragungsstrecke zwischen zwei Hochfrequenz-Bauteilen aus einer minimierten Anzahl von Einzelteilen geschaffen. Diese Hochfrequenz-Übertragungsstrecke verwirklicht in Abhängigkeit des im jeweiligen Betriebsfall vorliegenden axialen Versatzes zwischen den beiden zu verbindenden Hochfrequenz-Bauteilen eine sichere elektrische Kontaktierung zwischen den beiden Hochfrequenz-Bauteilen.

Vorteilhafte Ausgestaltungen und Weiterbildungen ergeben sich aus den weiteren Unteransprüchen sowie aus der Beschreibung unter Bezugnahme auf die Figuren der Zeichnung.

Das elastische Element mit seiner elektrisch isolierenden Eigenschaft ist aus einem Elastomer, beispielsweise Naturkautschuk, Silikon, Gummi, oder einem TPE (thermoplastischer Elastomer) hergestellt.

Das elastische Element ist im Hinblick auf seine Funktion als Isolator-Element zwischen dem mindestens einen Innenleiter und dem Außenleiter der Hochfrequenz-Kontaktvorrichtung angeordnet und ist somit näherungsweise hülsenförmig ausgeformt. In einem Mittenbereich zwischen zwei Endbereichen, die jeweils zu einem axialen Ende des elastischen Elements benachbart sind, weist das elastische Element eine reduzierte Steifigkeit auf.

Diese reduzierte Steifigkeit des elastischen Elements in seinem Mittenbereich bewirkt vorteilhaft, dass die größte elastische Verformung des elastischen Elements vor allem in diesem Mittenbereich und nicht in den beiden Endbereichen auftritt.

Die reduzierte Steifigkeit im Mittenbereich des elastischen Elements wird bevorzugt durch einen reduzierten Außendurchmesser und durch mehrere in Längsachsrichtung verlaufende Schlitze realisiert, die sich zwischen der Außen- und Innenoberfläche des hohl ausgeformten elastischen Elements befinden. Durch diese in Längsachsrichtung verlaufenden Schlitze vergrößert sich bei einer in Längsachsrichtung wirkenden Druckkraft der reduzierte Außendurchmesser des Mittenbereiches, während sich die axiale Längserstreckung des Mittenbereiches des elastischen Elements vorteilhaft verkürzt. Der reduzierte Außendurchmesser im Mittenbereich kann sich dabei bis zur Größe des nicht reduzierten Außendurchmesser in den Endbereichen des elastischen Elements ausdehnen.

Eine zusätzlich reduzierte Steifigkeit wird dadurch erzielt, dass innerhalb des Mittenbereiches des hülsenförmigen elastischen Elements an der Innen- und/oder Außenoberfläche jeweils mindestens eine Ausnehmung vorgesehen ist. Diese mindestens eine Ausnehmung führt zu einer zusätzlichen Reduzierung des Querschnitts des elastischen Elements im Bereich der Ausnehmung. Bevorzugt sind die einzelnen Ausnehmungen an Stellen des Mittenbereichs angeordnet, in denen eine Veränderung des elastischen Elements in radialer Richtung bei Kontraktion besonders stark auftritt.

Durch den reduzierten Außendurchmesser, die einzelnen Schlitze und die einzelnen Ausnehmungen im Mittenbereich des elastischen Elements reduziert sich die effektive Permittivität in einem Abschnitt der Hochfrequenz-Übertragungsstrecke, in der sich der Mittenbereich des elastischen Elements befindet. Damit erhöht sich der Wellenwiderstand in diesem Abschnitt der Hochfrequenz-Übertragungsstrecke. Zur Realisierung eines Wellenwiderstands, der über die gesamte Längserstreckung der Hochfrequenz-Übertragungsstrecke angepasst ist, wird der Außendurchmesser des mindestens einen Innenleiters in dem Abschnitt der Hochfrequenz-Übertragungsstrecke, in dem sich der Mittenbereich des elastischen Elements befindet, gegenüber den Abschnitten der Hochfrequenz-Übertragungsstrecke, in denen sich jeweils die Endbereiche des elastischen Elements befinden, vergrößert.

Im erfindungsgemäßen federbelasteten Innenleiter-Kontaktelements wird die axiale Veränderbarkeit des mindestens einen Innenleiters dadurch realisiert, dass der mindestens eine Innenleiter jeweils aus einem massiven, mit dem ersten Bauteil verbundenen oder kontaktierbaren ersten Innenleiterteil und einem massiven, mit dem zweiten Bauteil verbundenen oder kontaktierbaren zweiten Innenleiterteil zusammengesetzt ist.

Das erste und das zweite Innenleiterteil jedes Innenleiters stehen jeweils zueinander in einem elektrischen Kontakt. Sie sind zueinander in axialer Richtung bewegbar und überlappen sich in axialer Richtung. Je nach Überlappungsgrad des ersten und des zweiten Innenleiterteils ergibt sich eine unterschiedliche axiale Erstreckung des jeweiligen Innenleiters. Durch Erhöhung des Überlappungsgrades des ersten und des zweiten Innenleiterteils im Fall einer Stauchung des jeweiligen Innenleiters infolge eines Kontaktdruckes des zweiten Bauteils auf das zweite Innenleiterteil bzw. des ersten Bauteils auf das erste Innenleiterteil reduziert sich die effektive axiale Erstreckung des jeweiligen Innenleiters im Vergleich zum Nichtstauchungsfall. Somit wird über die axiale Überlappung des ersten und des zweiten Innenleiterteils des jeweiligen Innenleiters jeweils ein Innenleiter mit einer in axialer Richtung veränderbaren Erstreckung realisiert.

Die Fixierung des elastischen Elements an dem mindestens einen Innenleiter erfolgt bevorzugt jeweils mithilfe von mindestens einer am Innenleiter jeweils vorgesehenen Kralle, die jeweils in einer zugehörigen Ausnehmung am elastischen Element eingehackt ist.

Neben dem erfindungsgemäßen federbelasteten Innenleiter-Kontaktelement ist auch eine erfindungsgemäße Baugruppe von der Erfindung mit abgedeckt, die das erfindungsgemäße federbelastete Innenleiter-Kontaktelement, mindestens ein Außenleiter-Kontaktelement, das erste Bauteil und das zweite Bauteil enthält. Jedes Außenleiter-Kontaktelement ist jeweils benachbart zum federlasteten Innenleiter-Kontaktelement angeordnet. Hierbei sind das erste Bauteil und das zweite Bauteil über das mindestens eine Außenleiter-Kontaktelement miteinander verbunden. Außerdem ist der mindestens eine Innenleiter des erfindungsgemäßen federbelasteten Innenleiter-Kontaktelements jeweils mit dem ersten Bauteil und mit dem zweiten Bauteil verbunden oder kontaktierbar. Ausgestaltungen und Weiterbildungen lassen sich, sofern sinnvoll, beliebig miteinander kombinieren.

### INHALTSANGABE DER ZEICHNUNG

Die vorliegende Erfindung wird nachfolgend anhand der in den schematischen Figuren der Zeichnung angegebenen Ausführungsbeispiele näher erläutert. Es zeigen dabei:
- Fig. 1A: eine erste Querschnittsdarstellung einer erfindungsgemäßen Baugruppe mit einer ersten Variante des erfindungsgemäßen federbelasteten Innenleiter-Kontaktelements im nicht kontaktierten Zustand,
- Fig. 1B: eine zweite Querschnittsdarstellung einer erfindungsgemäßen Baugruppe mit einer ersten Variante des erfindungsgemäßen federbelasteten Innenleiter-Kontaktelements im nicht kontaktierten Zustand,
- Fig. 1C: eine erste Querschnittsdarstellung einer erfindungsgemäßen Baugruppe mit einer ersten Variante des erfindungsgemäßen federbelasteten Innenleiter-Kontaktelements im kontaktierten Zustand,
- Fig. 1D: eine dreidimensionale Darstellung eines elastischen Elements,
- Fig. 1E: eine dritte Querschnittsdarstellung einer erfindungsgemäßen Baugruppe mit einer ersten Variante des erfindungsgemäßen federbelasteten Innenleiter-Kontaktelements im nicht kontaktierten Zustand,
- Fig. 1F: eine vierte Querschnittsdarstellung einer erfindungsgemäßen Baugruppe mit einer ersten Variante des erfindungsgemäßen federbelasteten Innenleiter-Kontaktelements im nicht kontaktierten Zustand,
- Fig. 2A: eine erste Querschnittsdarstellung einer erfindungsgemäßen Baugruppe mit einer zweiten Variante des erfindungsgemäßen federbelasteten Innenleiter-Kontaktelements im nicht kontaktierten Zustand,
- Fig. 2B: eine zweite Querschnittsdarstellung einer erfindungsgemäßen Baugruppe mit einer zweiten Variante des erfindungsgemäßen federbelasteten Innenleiter-Kontaktelements im nicht kontaktierten Zustand und
- Fig. 2C: eine dritte Querschnittsdarstellung einer erfindungsgemäßen Baugruppe mit einer zweiten Variante des erfindungsgemäßen federbelasteten Innenleiter-Kontaktelements im nicht kontaktierten Zustand.

Die beiliegenden Figuren der Zeichnung sollen ein weiteres Verständnis der Ausführungsformen der Erfindung vermitteln. Sie veranschaulichen Ausführungsformen und dienen im Zusammenhang mit der Beschreibung der Erklärung von Prinzipien und Konzepten der Erfindung. Andere Ausführungsformen und viele der genannten Vorteile ergeben sich im Hinblick auf die Zeichnungen. Die Elemente der Zeichnungen sind nicht notwendigerweise maßstabsgetreu zueinander gezeigt.

In den Figuren der Zeichnung sind gleiche, funktionsgleiche und gleich wirkende Elemente, Merkmale und Komponenten - sofern nichts anderes ausgeführt ist - jeweils mit denselben Bezugszeichen versehen.

Im Folgenden werden die Figuren zusammenhängend und übergreifend beschrieben.

### BESCHREIBUNG VON AUSFÜHRUNGSBEISPIELEN

Bevor anhand der Figuren 2A bis 2C eine erfindungsgemäße Baugruppe mit einer zweiten Variante eines erfindungsgemäßen federbelasteten Innenleiter-Kontaktelements zur Übertragung eines differenziellen Hochfrequenz-Signals, d.h. eines symmetrischen Hochfrequenz-Signals, zwischen zwei Hochfrequenz-Bauteilen erläutert wird, wird anhand der nun folgenden Figuren 1A bis 1F eine erfindungsgemäße Baugruppe mit einer ersten Variante eines erfindungsgemäßen federbelasteten Innenleiter-Kontaktelements zur Übertragung eines asymmetrischen Hochfrequenzsignals im Detail vorgestellt:
Im Fall einer Übertragung eines asymmetrischen Hochfrequenzsignals ist die Hochfrequenz-Übertragungsstrecke als koaxiale Übertragungsstrecke ausgeführt. Die koaxiale Übertragungsstrecke weist hierzu ein metallisches Außenleiter-Kontaktelement 1 und einen einzigen metallischen Innenleiter 2 auf, der koaxial zum Außenleiter-Kontaktelement 1 innerhalb des Außenleiter-Kontaktelements 1 angeordnet ist.

Das Außenleiter-Kontaktelement 1 ist hierbei als elektrisch leitendes Zwischenbauteil zwischen einem ersten Bauteil 3, bevorzugt einem ersten Hochfrequenz-Bauteil, und einem zweiten Bauteil 4, bevorzugt einem zweiten Hochfrequenz-Bauteil, realisiert. Dieses Zwischenbauteil entspricht einem Gehäuse und weist hierzu einen bevorzugt zylindrisch ausgeformten Innenraum 5 auf, der sich zwischen dem ersten Bauteil 3 und dem zweiten Bauteil 4 erstreckt. Das als Außenleiter-Kontaktelement 1 dienende Zwischenbauteil steht mit zugehörigen Außenleiter-Kontaktflächen auf dem ersten Bauteil 3 und auf dem zweiten Bauteil 4 in einem elektrischen Kontakt.

Das als Außenleiter-Kontaktelement 1 dienende Zwischenbauteil ist starr ausgeführt und weist somit eine konstante axiale Erstreckung auf. Ferner ist das Zwischenbauteil mit dem ersten Bauteil 3 und dem zweiten Bauteil 4 mechanisch fest verbunden. Als mechanische Verbindung kann hierbei beispielsweise eine Lötverbindung und/oder eine Schraubverbindung dienen. Wie aus Fig. 1C erkennbar ist, ist das erste Bauteil 3 mit dem als Außenleiter-Kontaktelement 1 dienenden Zwischenbauteil über eine Lötverbindung verbunden, während das zweite Bauteil 4 an dem Zwischenbauteil über eine Schraubverbindung befestigt ist. Hierzu sind im zweiten Bauteil 4 und im Zwischenbauteil jeweils zueinander fluchtende Bohrungen 14 vorgesehen, in die jeweils passende Schrauben 15 eingeschraubt sind. Das Zwischenbauteil ist bevorzugt ohne schlitzförmige Öffnungen mit dem ersten und dem zweiten Bauteil 3 und 4 verbunden.

Der Innenleiter 2 befindet sich innerhalb des Innenraumes 5 des als Außenleiter-Kontaktelements 1 dienenden Zwischenbauteils und ist im Innenraum 5 koaxial zum Außenleiter-Kontaktelement 1 angeordnet. Er erstreckt sich im montierten Zustand gemäß Fig. 1C zwischen den zugehörigen Innenleiter-Kontaktflächen des ersten und des zweiten Bauteils 3 und 4.

Liegen zwischen dem ersten und dem zweiten Bauteil 3 und 4 mehrere Hochfrequenz-Übertragungsstrecken vor, so sind im Zwischenbauteil mehrere voneinander getrennte Bohrungen vorgesehen, in denen jeweils ein Innenleiter koaxial zum als Außenleiter-Kontaktelement 1 dienenden Zwischenbauteil angeordnet ist. Das Zwischenbauteil dient hierbei als gemeinsamer Außenleiter 1 für jede einzelne koaxiale Hochfrequenz-Übertragungsstrecke.

Aufgrund von fertigungsbedingten Ungenauigkeiten in der Planarität der beiden zueinander orientierten Oberflächen des ersten und des zweiten Bauteils 3 und 4 sowie der beiden Stirnflächen des als Außenleiter-Kontaktelements 1 dienenden Zwischenbauteils ist der Abstand zwischen den beiden Innenleiter-Kontaktflächen des ersten und des zweiten Bauteils 3 und 4 typischerweise variabel von Baugruppe zu Baugruppe. Es liegt somit innenleiterseitig ein axialer Versatz vor, der durch einen Innenleiter 2 mit einer axial veränderbaren Erstreckung zu kompensieren ist.

Der Innenleiter des erfindungsgemäße Innenleiter-KontaktElements 17, der in seiner axialen Erstreckung veränderbar ist, setzt sich hierzu aus einem massiven, ersten Innenleiterteil 2₁ und einem massiven, zweiten Innenleiterteil 2₂ zusammen, die einerseits zueinander in einem elektrischen Kontakt stehen und andererseits in axialer Längserstreckung zueinander bewegbar sind.

Das erste Innenleiterteil 2₁ und das zweite Innenleiterteil 2₂ sind jeweils starre Bauteile, wobei das erste Innenleiterteil 2₁ einzig im Kontaktierungsbereich mit dem zweite Innenleiterteil 2₂ eine Elastizität aufweisen. Das erste Innenleiterteil 2₁ ist ein Bauteil, das, insbesondere im Kontaktierungsbereich mit dem zweiten Innenleiterteil 2₂, eine höhere Steifigkeit in axialer Richtung als in radialer Richtung aufweist.

Zur Realisierung eines sicheren elektrischen Kontaktes zwischen dem ersten und dem zweiten Innenleiterteil 2₁ und 2₂ ist entweder das erste Innenleiterteil 2₁ oder das zweite Innenleiterteil 2₂ jeweils in seinem Kontaktbereich mit dem jeweils kontaktierenden Innenleiterteil 2₂ bzw. 2₁ als Federhülse ausgeformt. In den Figuren 1A, 1B und 1C ist beispielsweise das erste Innenleiterteil 2₁ in seinem Kontaktbereich als Federhülse ausgeformt, die mit radial nach innen gerichteten Erweiterungen an den distalen Enden ihrer Federlaschen 6 die Innenoberfläche des zweiten Innenleiterteils 2₂ kontaktiert.

Die Federhülse des ersten oder des zweiten Innenleiterteils ist in Längsrichtung an der Innenoberfläche des elektrisch zu kontaktierenden zweiten bzw. ersten Innenleiterteils 2₂ bzw. 2₁ bewegbar, so dass auf diese Weise in Abhängigkeit der Größe des vorliegenden axialen Versatzes eine Überlappung des ersten und des zweiten Innenleiterteils 2₁ und 2₂ über eine unterschiedlich lange Strecke realisierbar ist. Die effektive axiale Erstreckung des Innenleiters 2 ergibt sich aus dem Überlappungsgrad des ersten und des zweiten Innenleiterteils 2₁ und 2₂.

Das erste Innenleiterteil 2₁ des erfindungsgemäßen federbelasteten Innenleiter-Kontaktelements 17 ist mit einer zugehörigen Kontaktfläche auf dem ersten Bauteil 3 elektrisch und mechanisch fest verbunden. Die mechanisch feste Verbindung erfolgt hierbei über gängige Verbindungstechniken, beispielsweise mittels Löten. Alternativ kann das erste Innenleiterteil 2₁ mit dem ersten Bauteil 3 nur in einem elektrischen Kontakt stehen. In diesem Fall wird das erste Innenleiterteil 2₁ über den vom zweiten Bauteil 4 auf das zweite Innenleiterteil 2₂ ausgeübten Anpressdruck, der vom zweiten Innenleiterteil 2₂ auf das erste Innenleiterteil 2₁ übertragen wird, auf die zugehörige Kontaktfläche auf dem ersten Bauteil 3 gedrückt.

Äquivalent steht im montierten Zustand der erfindungsgemäßen Baugruppe gemäß Fig. 1C das zweite Innenleiterteil 2₂ des erfindungsgemäßen federbelasteten Innenleiter-Kontaktelements 17 mit einer zugehörigen Kontaktfläche auf dem zweiten Bauteil 4 in einen elektrischen Kontakt. Alternativ kann das zweite Innenleiterteil 2₂ des erfindungsgemäßen federbelasteten Innenleiter-Kontaktelements 17 mit einer zugehörigen Kontaktfläche auf dem zweiten Bauteil 4 mechanisch fest verbunden sein.

Bei dem ersten Bauteil 3 und dem zweiten Bauteil 4 handelt es sich jeweils bevorzugt um Hochfrequenz-Bauteile. Somit kann das erste und das zweite Bauteil 3 und 4 jeweils typischerweise eine Leiterplatte, die mit einer Hochfrequenz-Elektronik bestückt ist, ein Gehäuse, in dem eine Hochfrequenz-Elektronik eingebaut ist, ein Substrat, in dem eine Hochfrequenz-Elektronik integriert ist, oder ein einzelnes Hochfrequenz-Bauteil, beispielsweise ein Hochfrequenz-Filter oder ein Hochfrequenz-Verstärker, sein.

Koaxial zum Außenleiter-Kontaktelement 1 und zum Innenleiter 2 ist innerhalb des erfindungsgemäßen federbelasteten Innenleiter-Kontaktelements 17 ein elastisches Element 7 aus einem elektrisch isolierenden Material angeordnet. Als elektrisch isolierendes Material mit Elastizität eignet sich ein Elastomer, beispielsweise Naturkautschuk, Silikon, Gummi, oder ein thermoplastischer Elastomer (TPE).

Das elastische Element 7 ist innerhalb des erfindungsgemäßen federbelasteten Innenleiter-Kontaktelements 17 am Innenleiter 2, bevorzugt sowohl am ersten Innenleiterteil 2₁ als auch am zweiten Innenleiterteil 2₂, fixiert. Als Fixierung dienen bevorzugt Krallen 8, wie insbesondere aus der Fig. 1B deutlich hervorgeht, die gegenüber Fig. 1A um 90° um die Längsachse der Hochfrequenz-Übertragungsstrecke gedreht ist. Diese Krallen 8, die jeweils an der Außenoberfläche des ersten und zweiten Innenleiterteils 2₁ und 2₂ ausgeformt sind und in zugehörigen Ausnehmungen 9 an passenden Positionen an der Innenoberfläche des elastischen Elements 7 eingehackt sind. Alternativ Fixierungsverfahren, wie beispielsweise Klebung, sind von der Erfindung mit abgedeckt. Alternativ kann das elastische Element 7 innerhalb des erfindungsgemäßen federbelasteten Innenleiter-Kontaktelements 17 auch nur am zweiten Innenleiterteil 2₂ fixiert sein.

Durch die Fixierung des elastischen Elements 7 am Innenleiter 2, bevorzugt am ersten und am zweiten Innenleiterteil 2₁ und 2₂, sind das erste Innenleiterteil 2₁ und das zweite Innenleiterteil 2₂ zueinander elastisch gekoppelt. Durch diese elastische Kopplung sind das erste und das zweite Innenleiterteil 2₁ und 2₂ zueinander elastisch bewegbar. Somit ist einerseits eine variable axiale Erstreckung des Innenleiters 2 realisierbar, die bei Kontaktierung des ersten Innenleiterteils 2₁ mit dem ersten Bauteil 3 und des zweiten Innenleiterteils 2₂ mit dem zweiten Bauteil 4 zum Abstand zwischen dem ersten und dem zweiten Bauteil 3 und 4 korrespondiert. Andererseits bewirkt die elastische Kopplung einen ausreichenden Kontaktdruck des ersten Innenleiterteils 2₁ am ersten Bauteil 3 und des zweiten Innenleiterteils 2₂ am zweiten Bauteil 4.

Das elastische Element 7 des erfindungsgemäßen federbelasteten Innenleiter-Kontaktelements 17 ist im Fall einer koaxialen Hochfrequenz-Übertragungsstrecke im Wesentlichen hülsenförmig ausgeformt. In einem Mittenbereich 10 des hülsenförmigen elastischen Elements 7, der sich zwischen den beiden Endbereichen 11₁ und 11₂ an den axialen Enden des elastischen Elements erstreckt, liegt eine Steifigkeit vor, die zur Steifigkeit in den beiden Endbereichen 11₁ und 11₂ reduziert ist.

Hierzu ist der Außendurchmesser im Mittenbereich 10 des elastischen Elements 7 gegenüber dem Außendurchmesser in den beiden Endbereichen 11₁ und 11₂ reduziert. Außerdem sind im Mittenbereich 10 des elastischen Elements 7, wie aus der dreidimensionalen Darstellung des elastischen Elements 7 in Fig. 1D hervorgeht, mehrere in axialer Längsrichtung des erfindungsgemäßen federbelasteten Innenleiter-Kontaktelements 17 verlaufende Schlitze 12 bevorzugt in äquidistanten Winkelabschnitten angeordnet. Diese Schlitze 12 erstrecken sich von der Außenoberfläche bis zur Innenoberfläche des hülsenförmigen elastischen Elements 7. Die Anzahl der Schlitze 12 ist geeignet zu wählen.

Durch den reduzierten Außendurchmesser und durch die vorgesehenen Schlitze 12 im Mittenbereich 10 verbreitert sich bei einer Kontraktion des elastischen Elements 7 der Durchmesser des Mittenbereiches 10 des elastischen Elements 7, während sich die axiale Längserstreckung des Mittenbereiches 10 des elastischen Elements 7 verkürzt. Durch die Kontraktion des elastischen Elements 7 ändert sich typischerweise die axiale Längserstreckung und der Außen- bzw. Innendurchmesser in den Endbereichen 11₁ und 11₂ nicht.

Eine Reduzierung der Steifigkeit im Mittenbereich 10 des elastischen Elements 7 wird durch zusätzliche Ausnehmungen 13 an der Innenoberfläche und/oder an der Außenoberfläche des Mittenbereiches 10 des elastischen Elements 7 erzielt.

Der reduzierte Außendurchmesser des Mittenbereichs 10 des elastischen Elements 7, die Schlitze 12 und die zusätzlichen Ausnehmungen 13 im Mittenbereich 10 des elastischen Elements 7 vergrößern den Wellenwiderstand in dem Abschnitt der Hochfrequenz-Übertragungsstrecke, in dem sich der Mittenbereich 10 des elastischen Elements 7 befindet, gegenüber dem Wellenwiderstand in den Abschnitten der Hochfrequenz-Übertragungsstrecke, in denen sich die beiden Endbereiche 11₁ und 11₂ des elastischen Elements 7 befinden. Zur Kompensation dieser Änderung des Wellenwiderstandes wird der Außendurchmesser des ersten und des zweiten Innenleiterteils 2₁ und 2₂ im Abschnitt des federbelasteten Innenleiter-Kontaktelements 17, in dem sich der Mittenbereich 10 des elastischen Elements 7 befindet, in Relation zum Außendurchmesser des ersten und des zweiten Innenleiterteils 2₁ und 2₂ in den Abschnitten des federbelasteten Innenleiter-Kontaktelements 17, in denen sich jeweils die beiden Endbereiche 12₁ und 12₂ des elastischen Elements 7 befinden, vergrößert. Auf diese Weise ist der Wellenwiderstand der Hochfrequenz-Übertragungstrecke über die gesamte axiale Längserstreckung vorteilhaft angepasst.

Wie aus der Fig. 1C im montierten Zustand der Baugruppe zu erkennen ist, ist die axiale Längserstreckung des elastischen Elements 7 an ihren axialen Enden gegenüber der axialen Längserstreckung des Innenleiters 2 und des Außenleiter-Kontaktelements 1 geringfügig reduziert. Diese geringfügige Reduktion der axialen Längserstreckung ermöglicht eine sichere elektrische Kontaktierung des ersten Innenleiterteils 2₁ und des Außenleiter-Kontaktelements 1 jeweils mit dem ersten Bauteil 3 und des zweiten Innenleiterteils 2₂ und des Außenleiter-Kontaktelements 1 jeweils mit dem zweiten Bauteil 4.

An dieser Stelle sei angemerkt, dass die Außenleiterkontaktierung nicht nur durch ein einziges Außenleiter-Kontaktelement 1 realisiert sein kann. Neben einer Hülse oder einer Platte mit Bohrung, die jeweils als einteiliges Gehäuse das erfindungsgemäße federbelastete Innenleiter-Kontaktelement 17 zwischen dem ersten und dem zweiten Bauteil 3 und 4 umschließen, ist auch eine Außenleiterkontaktierung über mehrere Außenleiter-Kontaktelemente von der Erfindung mit abgedeckt. Die Außenleiter-Kontaktelemente können beispielsweise auf einem konzentrischen Kreis koaxial zum federbelasteten Innenleiter-Kontaktelement 17 oder in einem bestimmten Raster um das federbelastete Innenleiter-Kontaktelement 17 herum verteilt angeordnet sein.

In einer zweiten Variante enthält das erfindungsgemäße federbelastete Innenleiter-Kontaktelement 17' mehrere Innenleiter. Gemäß der Figuren 2A, 2B und 2C liegen im erfindungsgemäßen federbelastete Innenleiter-Kontaktelement 17' beispielsweise zwei Innenleiter 2¹ und 2² vor, die zusammen ein differenzielles Hochfrequenzsignal übertragen (so genannte Twinax-Anordnung). Die Erfindung ist aber nicht auf zwei Innenleiter beschränkt. Daneben sind von der Erfindung auch mehrere Paare aus jeweils zwei Innenleitern, die jeweils ein differenzielles Signal übertragen, mit abgedeckt.

Bei einer Stern-Viereranordnung der Innenleiter sind beispielsweise zwei Paare aus jeweils zwei Innenleitern jeweils überkreuzt zueinander angeordnet.

Gemäß der zweiten Variante liegen mehrere Innenleiter im erfindungsgemäßen federbelasteten Innenleiter-Kontaktelement 17' vor, so dass keine Koaxialität zwischen den metallischen Innenleitern 2¹ und 2², dem elektrisch isolierenden, elastischen Element 7' und dem metallischen Außenleiter-Kontaktelement 1 vorliegt, wie aus dem Querschnitt der Figuren 2B und 2C hervorgeht.

Wie aus den Figuren 2A, 2B und 2C ersichtlich ist, sind innerhalb des Außenleiter-Kontaktelements 1 die voneinander beabstandeten Innenleiter 2¹ und 2² des erfindungsgemäßen federbelasteten Innenleiter-Kontaktelements 17' mit ihren massiven, ersten und zweiten Innenleiterteilen 2¹₁ und 2¹₂ bzw. 2²₁ und 2²₂ angeordnet.

Zur Realisierung einer relativen elastischen Beweglichkeit zwischen dem ersten und dem zweiten Innenleiterteilen 2¹₁ und 2¹₂ bzw. 2²₁ und 2²₂ der beiden Innenleiter 2¹ und 2² ist ein elastisches Element 7' zwischen dem Außenleiter-Kontaktelement 1 und den beiden Innenleiter 2¹ und 2² angeordnet und an den beiden Innenleitern 2¹ und 2² bevorzugt mittels Krallen 8 fixiert. Die Fixierung des elastischen Elements 7' an den beiden Innenleitern 2¹ und 2² erfolgt, wie in Fig. 2A dargestellt ist, bevorzugt sowohl an den ersten Innenleiterteilen 2¹₁ und 2²₁ als auch an den zweiten Innenleiterteilen 2¹₂ und 2²₂. Diese Krallen 8, die an den Außenoberflächen der Innenleiter 2¹ und 2² vorgesehen sind, sind in zugehörigen Ausnehmungen 9 im elastischen Element 7' eingehackt.

Um das elastische Element 7' als Gussteil aus einem elektrisch isolierenden Material, aus einem Elastomer, fertigen zu können, sind bestimmte Bereiche 16, die zu den beiden Innenleiterteilen 2¹₁ und 2²₁ benachbart sind, nicht vom elastischen Element 7' ausgefüllt.

Obwohl die vorliegende Erfindung anhand bevorzugter Ausführungsbeispiele vorstehend vollständig beschrieben wurde, ist sie darauf nicht beschränkt, sondern auf den Gegenstand der Ansprüche.

### Bezugszeichenliste

- 1: Außenleiter
- 1₁: Außenleiterteil
- 2, 2¹, 2²: Innenleiter
- 2₁, 2₂: erstes und zweites Innenleiterteil
- 2¹₁, 2¹₂, 2²₁, 2²₂: erstes und zweites Innenleiterteil des differentiellen Innenleiterpaares
- 3: erstes Bauteil
- 4: zweites Bauteil
- 5: Innenraum des als Außenleiter dienenden Zwischenbauteils
- 6: Federlasche
- 7, 7': elastisches Element
- 8: Kralle
- 9: Ausnehmung
- 10: Mittenbereich des elastischen Elements
- 11₁, 11₂: Endbereiche des elastischen Elements
- 12: Schlitz
- 13: Ausnehmung im Mittenbereich des elastischen Elements
- 14: Bohrung
- 15: Schraube
- 16: nicht vom elastischen Element ausgefüllter Bereich
- 17, 17': federbelastetes Innenleiter-Kontaktelement

## Patentansprüche

1. Federbelastetes Innenleiter-Kontaktelement (17; 17') mit mindestens einem Innenleiter (2; 2¹, 2²) und einem elastischen Element (7; 7'), das den mindestens einen Innenleiter (2; 2¹, 2²) umschließt, wobei die axiale Erstreckung des mindestens einen Innenleiters (2; 2¹, 2²) veränderbar ist, wobei der mindestens eine Innenleiter (2; 2¹, 2²) jeweils metallisch ist, wobei das elastische Element (7; 7') aus einem elektrisch isolierenden Material hergestellt ist und an jedem Innenleiter (2; 2¹, 2²) fixiert ist, wobei das federbelastete Innenleiter-Kontaktelement (17; 17') derart eingerichtet ist, dass es in einem Außenleiter-Kontaktelement (1) koaxial anordenbar ist, wobei aufgrund der Elastizität des elastischen Elements (7; 7') und der Fixierung des elastischen Elements (7; 7') an dem mindestens einen Innenleiter (2; 2¹, 2²) in einem gestauchten Zustand des elastischen Elements (7; 7') eine Federkraft vom elastischen Element (7; 7') zum mindestes einen Innenleiter (2; 2¹, 2²) übertragbar ist, wobei das elektrisch isolierende Material des elastischen Elements (7; 7") ein Elastomer ist, wobei der mindestens eine Innenleiter (2; 2¹, 2²) jeweils ein massives, mit einem ersten Bauteil (3) kontaktierbares erstes Innenleiterteil (2_{1;} 2¹₁, 2²₁) und ein massives, mit einem zweiten Bauteil (4) kontaktierbares zweites Innenleiterteil (2_{2;} 2¹₂, 2²₂) umfasst, wobei jeweils das zweite Innenleiterteil (2_{2;} 2¹₂, 2²₂) das erste Innenleiter (2_{1;} 2¹₁, 2²₁) elektrisch kontaktiert und relativ zum ersten Innenleiterteil (2_{1;} 2¹₁, 2²₁) bewegbar ist, wobei das elastische Element (7; 7") zumindest an jedem zweiten Innenleiterteil (2_{2;} 2¹₂, 2²₂) fixiert ist,
**dadurch gekennzeichnet,**
**dass** in einem Mittenbereich (10) zwischen zwei Endbereichen (11₁, 11₂), die jeweils zu einem axialen Ende des elastischen Elements (7; 7') benachbart sind, die Steifigkeit des elastischen Elements (7; 7') gegenüber der Steifigkeit in den beiden Endbereichen (11₁, 11₂) reduziert ist.

2. Federbelastetes Innenleiter-Kontaktelement (17; 17') nach Patentanspruch 1,
**dadurch gekennzeichnet,**
**dass** ein Außendurchmesser im Mittenbereich (10) gegenüber einem Außendurchmesser in den Endbereichen (11₁, 11₂) reduziert ausgeführt ist.

3. Federbelastetes Innenleiter-Kontaktelement (17; 17') nach Patentanspruch 1 oder 2,
**dadurch gekennzeichnet,**
**dass** der Mittenbereich (10) in axialer Längserstreckung mehrere Schlitze (12) aufweist, die jeweils von einer Außenoberfläche zu einer Innenoberfläche des elastischen Elements (7; 7') verlaufen.

4. Federbelastetes Innenleiter-Kontaktelement (17; 17') nach einem der Patentansprüche 1 bis 3,
**dadurch gekennzeichnet,**
**dass** an einer Innen- und/oder Außenoberfläche im Mittenbereich (10) des elastischen Elements (7; 7") jeweils mindestens eine Ausnehmung (13) vorgesehen ist.

5. Federbelastetes Innenleiter-Kontaktelement (17; 17') nach einem der Patentansprüche 1 bis 4,
**dadurch gekennzeichnet,**
**dass** zur Verwirklichung eines angepassten Wellenwiderstandes über die axiale Längserstreckung des federbelasteten Innenleiter-Kontaktelements (17; 17') ein Außendurchmesser des mindestens einen Innenleiters (2; 2¹, 2²) jeweils in einem zum Mittenbereich (10) des elastischen Elements (7; 7') benachbarten Bereich des jeweiligen Innenleiters (2; 2¹, 2²) vergrößert ist.

6. Federbelastetes Innenleiter-Kontaktelement (17; 17') nach einem der Patentansprüche 1 bis 5,
**dadurch gekennzeichnet,**
**dass** die Fixierung des elastischen Elements (7; 7") an jedem Innenleiter (2; 2¹, 2²) mithilfe von mindestens einer an jedem Innenleiter (2; 2¹, 2²) jeweils vorgesehenen Kralle (8) erfolgt, die jeweils in einer zugehörigen Ausnehmung (9) am elastischen Element (7; 7') eingehackt ist.

7. Baugruppe mit einem ersten Bauteil (3), einem zweiten Bauteil (4), einem federbelasteten Innenleiter-Kontaktelement (17; 17') nach einem der vorstehenden Patentansprüche und mindestens einem Außenleiter-Kontaktelement (1), das jeweils benachbart zum federlasteten Innenleiter-Kontaktelement (17; 17') angeordnet ist, wobei das erste Bauteil (3) und das zweite Bauteil (4) über das mindestens eine Außenleiter-Kontaktelement (1) jeweils miteinander verbunden sind und der mindestens eine Innenleiter (2; 2¹, 2²) des federbelasteten Innenleiter-Kontaktelements (17; 17') jeweils mit dem ersten Bauteil (3) und dem zweite Bauteil (4) verbunden oder kontaktierbar ist.

## Claims

1. A spring-loaded inner conductor contact element (17; 17') having at least one inner conductor (2; 2¹, 2²) and an elastic element (7; 7'), that surrounds the at least one inner conductor (2; 2¹, 2²), wherein the axial extension of the at least one inner conductor (2; 2¹, 2²) is variable, wherein the at least one inner conductor (2; 2¹, 2²) is in each case metallic, wherein the elastic element (7; 7') is made from an electrically insulating material and is fixed to each inner conductor (2; 2¹, 2²), wherein the spring-loaded inner conductor contact element (17; 17') is configured in such a manner that it can be coaxially arranged in an outer conductor contact element (1), wherein due to the elasticity of the elastic element (7; 7') and the fixing of the elastic element (7; 7') to the at least one inner conductor (2; 2¹, 2²) in a compressed state of the elastic element (7; 7') a spring force of the elastic element (7; 7') can be transferred to the at least one inner conductor (2; 2¹, 2²), wherein the electrically insulating material of the elastic elements (7; 7') is an elastomer, wherein the at least one inner conductor (2; 2¹, 2²) comprises in each case a solid first inner conductor part (2₁; 2¹₁, 2²₁) contactable with a first component (3) and a solid second inner conductor part (2₂; 2¹₂, 2²₂) contactable with a second component (4), wherein in each case the second inner conductor part (2₂; 2¹₂, 2²₂) electrically contacts the first inner conductor (2₁; 2¹₁, 2²₁) and is movable relative to the first inner conductor part (2₁; 2¹₁, 2²₁), wherein the elastic element (7; 7') is fixed at least to each second inner conductor part (2₂; 2¹₂, 2²₂),
**characterized in**
**that** in a central region (10) between two end regions (11₁, 11₂), which in each case are adjacent to an axial end of the elastic element (7; 7'), the rigidity of the elastic element (7; 7') is reduced compared to the rigidity in the two end regions (11₁, 11₂).

2. The spring-loaded inner conductor contact element (17; 17') according to patent claim 1,
**characterized in**
**that** an outer diameter in the central region (10) is designed to be reduced compared to an outer diameter in the end regions (11₁, 11₂).

3. The spring-loaded inner conductor contact element (17; 17') according to patent claim 1 or 2,
**characterized in**
**that** the central region (10) has several slots (12) in the axial longitudinal extension which each run from an outer surface to an inner surface of the elastic element (7; 7').

4. The spring-loaded inner conductor contact element (17; 17') according to patent claim 1 to 3,
**characterized in**
**that** in each case at least one recess (13) is provided on an inner- and/or outer surface in the central region (10) of the elastic element (7; 7').

5. The spring-loaded inner conductor contact element (17; 17') according to patent claim 1 to 4,
**characterized in**
**that** an outer diameter of the at least one inner conductor (2; 2¹, 2²) is enlarged in each case in a region of the respective inner conductor (2; 2¹, 2²) adjacent to the central region (10) of the elastic element (7; 7'), in order to realize an adapted wave resistance over the axial longitudinal extension of the spring-loaded inner conductor contact element (17; 17').

6. The spring-loaded inner conductor contact element (17; 17') according to patent claim 1 to 5,
**characterized in**
**that** the elastic element (7; 7') is fixed to each inner conductor (2; 2¹, 2²) with the aid of at least one claw (8) provided in each case on each inner conductor (2; 2¹, 2²), which in each case is hooked in an associated recess (9) on the elastic element (7; 7').

7. An assembly having a first component (3), a second component (4), a spring-loaded inner conductor contact element (17; 17') according to any one of the preceding patent claims and at least one outer conductor contact element (1), which in each case is arranged adjacent to the spring-loaded inner conductor contact element (17; 17'), wherein the first component (3) and the second component (4) are each connected to one another via the at least one outer conductor contact element (1) and the at least one inner conductor (2; 2¹, 2²) of the spring-loaded inner conductor contact element (17; 17') is in each case connected to or contactable with the first component (3) and the second component (4).

## Revendications

1. Élément de contact à conducteur interne à ressort (17 ; 17') avec
au moins un conducteur interne (2 ; 2¹, 2²) et un élément élastique (7 ; 7'), qui entoure l'au moins un conducteur interne (2 ; 2¹, 2²), dans lequel l'extension axiale de l'au moins un conducteur interne (2 ; 2¹, 2²) est modifiable, dans lequel l'au moins un conducteur interne (2 ; 2¹, 2²) est métallique, dans lequel l'élément élastique (7 ; 7') est constitué d'un matériau électriquement isolant et est fixé à chaque conducteur interne (2 ; 2¹, 2²), dans lequel l'élément de contact à conducteur interne à ressort (17 ; 17') est conçu de façon à pouvoir être disposé de manière coaxiale dans un élément de contact à conducteur externe (1), dans lequel, du fait de l'élasticité de l'élément élastique (7 ; 7') et de la fixation de l'élément élastique (7 ; 7') à l'au moins un conducteur interne (2 ; 2¹, 2²), dans un état comprimé de l'élément élastique (7 ; 7'), une force élastique de l'élément élastique (7 ; 7') peut être transmise à l'au moins un conducteur interne (2 ; 2¹, 2²), dans lequel le matériau électriquement isolant de l'élément élastique (7 ; 7') est un élastomère, dans lequel l'au moins un conducteur interne (2 ; 2¹, 2²) comprend respectivement une première partie de conducteur interne (2₁; 2¹₁, 2²₁) massive, pouvant être mise en contact avec un premier composant (3) et une deuxième partie de conducteur interne (2₂ ; 2¹₂, 2²₂) massive, pouvant être mise en contact avec un deuxième composant (4), dans lequel, respectivement, la deuxième partie de conducteur interne (2₂; 2¹₂, 2²₂) est en contacte électrique avec le premier conducteur interne (2₁ ; 2¹₁, 2²₁) et est mobile par rapport à la première partie de conducteur interne (2₁ ; 2¹₁, 2²₁), dans lequel l'élément élastique (7 ; 7') est fixé au moins à chaque deuxième partie de conducteur interne (2₂; 2¹₂, 2²₂),
**caractérisé en ce que**
en une zone centrale (10) entre deux zones d'extrémité (11₁, 11₂), qui sont voisines chacune d'une extrémité axiale de l'élément élastique (7 ; 7'), la rigidité de l'élément élastique (7 ; 7') est réduite par rapport à la rigidité dans les zones d'extrémité (11₁, 11₂).

2. Élément de contact à conducteur interne à ressort (17 ; 17') selon la revendication 1,
**caractérisé en ce que**
un diamètre extérieur dans la zone centrale (10) est réduite par rapport à un diamètre extérieur dans les zones d'extrémité (11₁, 11₂).

3. Élément de contact à conducteur interne à ressort (17 ; 17') selon la revendication 1 ou 2,
**caractérisé en ce que**
la zone centrale (10) présente, dans son extension longitudinale axiale, plusieurs fentes (12) qui s'étendent chacune d'une surface extérieure vers une surface intérieure de l'élément élastique (7 ; 7').

4. Élément de contact à conducteur interne à ressort (17 ; 17') selon l'une des revendications 1 à 3,
**caractérisé en ce que**
sur une surface intérieure et/ou extérieure dans la zone centrale (10) de l'élément élastique (7 ; 7'), est prévu respectivement un évidement (13).

5. Élément de contact à conducteur interne à ressort (17 ; 17') selon l'une des revendications 1 à 4,
**caractérisé en ce que**
afin d'obtenir une impédance adaptée sur l'extension longitudinale axiale de l'élément de contact à conducteur interne à ressort (17 ; 17'), un diamètre extérieur d'un conducteur interne (2 ; 2¹, 2²) est agrandi respectivement dans une zone du conducteur interne (2 ; 2¹, 2²) respectif voisine de la zone centrale (10) de l'élément élastique (7 ; 7').

6. Élément de contact à conducteur interne à ressort (17 ; 17') selon l'une des revendications 1 à 5,
**caractérisé en ce que**
la fixation de l'élément élastique (7 ; 7') à chaque conducteur interne (2 ; 2¹, 2²) a lieu à l'aide d'au moins une griffe (8) prévu respectivement sur chaque conducteur (2 ; 2¹, 2²), qui est respectivement accrochée dans un évidement (9) correspondant sur l'élément élastique (7 ; 7').

7. Sous-ensemble avec un premier composant (3), un deuxième composant (4), un élément de contact à conducteur interne à ressort (17 ; 17') selon l'une des revendications précédentes et au moins un élément de contact à conducteur externe (1), qui est disposé respectivement de manière adjacente à l'élément de contact à conducteur interne à ressort (17 ; 17'), dans lequel le premier composant (3) et le deuxième composant (4) sont reliés entre eux par l'intermédiaire de l'au moins un élément de contact à conducteur externe (1) et l'au moins un conducteur interne (2 ; 2¹, 2²) de l'élément de contact à conducteur interne à ressort (17 ; 17') est relié ou peut être mis en contact respectivement avec le premier composant (3) et le deuxième composant (4).
